# EUROPÄISCHE PATENTANMELDUNG

(11) **EP 0 857 566 A2**
(43) Veröffentlichungstag der Anmeldung: **12.08.1998**
(21) Anmeldenummer: 98101564.7
(22) Anmeldetag: 29.01.1998
(51) Int. Cl.: B30B 5/06

(54) **Kontinuierlich arbeitende Presse**

(30) Priorität: 07.02.1997 DE 19704681; 14.07.1997 DE 19730152
(71) Anmelder: Kvaerner Panel Systems GmbH Maschinen- und Anlagenbau, 31832 Springe (DE)
(72) Erfinder: Haupt, Ulrich, Dr., 30974 Wennigsen (DE); Hoffmann, Peter, 31832 Springe (DE)
(74) Vertreter: Schmidt, Christian

(57) **Zusammenfassung**

Es wird eine kontinuierlich arbeitende Presse zum Herstellen und/oder Beschichten von Plattenbahnen aus einem Vlies beschrieben, bei der die Preßbänder auf einem auf einem Gleitbelag ausgebildeten Gleitmittelfilm abgestutzt sind. Zur Randbreitenverstellung des Preßbereiches sind die Gleitbeläge in jeweils einen Hauptbereich und sich daran anschließende Randstreifenbereiche unterteilt. In einer Ausführungsform der Erfindung sind zwischen jeweils zwei dieser Gleitbelagbereiche Übergangsbereiche vorgesehen, die entweder nutfrei ausgebildet oder mit Blindnuten versehen sind, die weder als Zulauf noch als Ablauf für Gleitmittel dienen. In einer weiteren Ausführungsform der Erfindung sind einander benachbarte Nuten in diesen Gleitbelagbereichen abwechselnd mit Zu- und Abführöffnungen für das Gleitmittel versehen.

## Beschreibung

Die Erfindung betrifft eine kontinuierlich arbeitende Doppelband-Presse, insbesondere zum Herstellen und/oder Beschichten einer ein- oder mehrlagigen Bahn aus teilchenförmigem Ausgangsmaterial, welches zwischen dem Obertrum eines unteren und dem Untertrum eines oberen, endlos mit vorgegebener Geschwindigkeit umlaufenden Preßbandes in Transportrichtung einläuft, wobei jeweils ein sich über die gesamte Breite des Preßbereichs und gegebenenfalls seitlich darüber hinaus erstreckender, auf einem oberen und einem unteren Widerlager aufgebrachter, aus einzelnen Abschnitten zusammengesetzter, Nuten aufweisender Gleitbelag vorgesehen ist, über welchen das jeweils zugeordnete Preßband mittels eines unter Druck zugeführten flüssigen und gegebenenfalls erwärmten oder gekühlten Gleitmittels gleitet, das über Zuführleitungen und durch Zuführöffnungen zur Ausbildung einer Gleitschicht dem Gleitbelag zugeführt, durch Abführöffnungen sowie sich daran anschließende Abführleitungen abgeführt und im Kreislauf - gegebenenfalls wiedererwärmt oder gekühlt - erneut der Presse zugeführt wird.

Das Grundprinzip einer kontinuierlich arbeitenden Presse dieser Art ist aus der EP 0 128 968 A1 bekannt.

Bei einer aus der EP 0 491 972 bekannten kontinuierlich arbeitenden Presse dieser Art sind außerhalb des Preßbereiches Maßnahmen getroffen, um das seitlich austretende Gleitmittel in im Gleitbelag ausgebildeten Nuten zu verwirbeln, den Druck abzubauen und das Gleitmittel abzuführen.

Aus der EP 0 344 192 B1 ist eine Anlage zur Herstellung von Holzspanplatten und ähnlichen Plattenwerkstoffen bekannt, bei der Maßnahmen vorgesehen sind, um Platten unterschiedlicher Breite fertigen zu können und dabei zu vermeiden, daß bei geringeren Breiten der Vliesschüttung Probleme auftreten, weil die über den Rand der Schüttung nach außen vorstehenden Ränder der Formbänder keine Gegendruck mehr erfahren und nicht mehr ausreichend gegen ihre Stützflächen bzw. Widerlager gedrückt werden. Aufgrund dieses fehlenden Gegendrucks wird auch die Wärmeübertragung auf das Formband verringert, und es kann sich eine äußerst störende Absenkrung der Temperatur der Formbänder zum Rand hin ergeben, was zu kritischen Wärmespannungen, insbesondere im Bereich der Umlenktrommeln führen kann, weil sich dort die Wärmespannungen mit den durch den erhebliche Längszug der Formbänder und den durch deren Umlenkung durch die Dehnung der äußeren Faser hinzukommenden Spannungen überlagern, so daß es zu nicht zulässigen Gesamtzugspannungen auf der Außenseite der über die Umlenktrommeln geleiteten Bereiche der Formbänder kommen kann.

Gemäß der EP 0 344 192 B1 wird versucht, dieses Problem dadurch zu lösen, daß in den freien Randbereichen zwischen der zu pressenden Platte und den Außenrändern des Gesamtpreßbereiches eine Randschüttung von bindemittelfreien Partikeln auf das untere Formband aufgestreut und mitgepreßt wird.

Diese Vorgehensweise ist äußerst aufwendig und macht eine umfangreiche Schüttmaterialrückführung erforderlich, was die Wirtschaftlichkeit einer solchen kontinuierlich arbeitenden Presse erheblich beeinträchtigt.

Aufgabe der Erfindung ist es, eine kontinuierlich arbeitende Presse der eingangs angegebenen Gattung mit einfachen technischen Mitteln so auszubilden, daß eine problemfreie, die Toleranzhaltigkeit der jeweiligen Preßbahn gewährleistende Randbreitenverstellung vorgenommen werden kann.

Erfindungsgemäß wird diese Aufgabe nach einer ersten Ausführungsform der erfindungsgemäßen Doppelband-Presse im wesentlichen dadurch gelöst, daß der Gleitbelag einen mittleren Hauptbereich und zumindest ein Paar von symmetrisch zur Gleitbelagsmitte gelegenen Randstreifenbereichen umfaßt, wobei zwischen dem Hauptbereich und den Randstreifenbereichen sowie gegebenenfalls zwischen nebeneinanderliegenden Randstreifenbereichen Übergangsbereiche vorgesehen sind, die nutfrei ausgebildet oder mit weder als Zulauf noch als Ablauf für Gleitmittel dienenden Blindnuten versehen sind.

Die Aufgabe wird alternativ auch dadurch gelöst, daß der Gleitbelag einen mittleren Hauptbereich und zumindest ein Paar von symmetrisch zur Gleitbelagsmitte gelegenen Randstreifenbereichen umfaßt, wobei der Hauptbereich und die Randstreifenbereiche sowie gegebenenfalls die mehreren Paare von Randstreifenbereichen jeweils unmittelbar aneinander angrenzen, und daß einander benachbarte Nuten im Hauptbereich und in den Randstreifenbereichen abwechselnd mit Zu- und Abführöffnungen für das Gleitmittel versehen sind. Diese Ausführungsform der Doppelband-Presse ist besonders vorteilhaft bei der Herstellung und/oder Beschichtung einer Bahn mit einer verhältnismäßig geringen Gesamtfertigdicke.

Durch diese Maßnahmen gelingt es auf überraschend einfache Weise, Platten unterschiedlicher Breite in der gleichen kontinuierlich arbeitenden Presse mit hoher Güte und hoher Toleranzhaltigkeit in den Randbereichen zu erzeugen bzw. solche Platten zu beschichten, da in den Randbereichen des jeweils genutzten Preßbereiches exakt definierte Druckverhältnisse herrschen und sich zu den jeweiligen Randbereichen hin keine störenden Druckdifferenzen einstellen können.

Im Falle der erfindungsgemäßen Doppelband-Presse, bei der der Gleitbelag auch Übergangsbereiche aufweist, wird die Anzahl mittensymmetrischer Paare von Randstreifenbereichen, die Breite der Randstreifenbereiche sowie die Breite der Übergangsbereiche jeweils entsprechend vorgegebener Plattenbreiten gewählt, so daß nicht dem momentan aktivierten Preßflächenbereich zugehörige Randstreifenbereiche deaktiviert werden können, d. h. die Gleitmittel-Kreisläufe, die diesen Randstreifenbereichen zugeordnet sind, können entweder ganz abgeschaltet oder hinsichtlich des erzeugten Drucks stark reduziert werden.

Im Falle der alternativen Ausführungsform der erfindungsgemäßen Doppelband-Presse, bei der der Gleitbelag einen Hauptbereich und Randstreifenbereiche, jedoch keine Übergangsbereiche aufweist, wird die Anzahl oder die Breite der Randstreifenbereiche entsprechend der maximal möglichen Preßbahnbreite gewählt. In diesem Fall ist die Breite der zu verpressenden Bahn vorteilhaft stufenlos wählbar zwischen einem Minimum und einem Maximum, die jeweils durch die Anzahl und die Breite der Randstreifenbereiche vorgegeben sind. Es ist nicht erforderlich, für unterschiedliche Breiten der jeweils zu verpressenden Bahn Gleitmittel-Teilkreisläufe vorzusehen, die hinsichtlich des Drucks oder der Temperatur des geführten Gleitmittels in den verschiedenen Randstreifenbereichen unterschiedlich gesteuert werden. Das Gleitmittel kann im Kreislauf unter jeweils konstant vorgebbarem Druck und vorgebbarer Temperatur geführt werden.

Besonders vorteilhafte Ausgestaltungen der Erfindung und zweckmäßige Gestaltungsmöglichkeiten für die in den Gleitbelägen verwendeten Nuten sind in den Unteransprüchen angegeben.

Die Erfindung wird nachfolgend beispielsweise unter Bezugnahme auf die Zeichnung näher erläutert; in der Zeichnung zeigen:
- Fig. 1: einen schematischen, teilweise gebrochen dargestellten Querschnitt durch den unteren Teil einer kontinuierlich arbeitenden Presse nach der ersten Ausführungsform der Erfindung,
- Fig. 2: eine schematische Darstellung einer Draufsicht auf einen Ausschnitt eines Gleitbelagbereichs der Presse nach Fig. 1, und
- Figuren 3 u. 4: schematische, teilweise gebrochen dargestellte Querschnitte durch den unteren und den oberen Teil einer kontinuierlich arbeitenden Presse nach der alternativen Ausführungsform der Erfindung.

Fig. 1. zeigt gemäß der ersten Ausführungsform der Erfindung eine untere Preßplatte 1, ein darauf angeordnetes Widerlager 2 sowie einen auf diesem Widerlager 2 abgestützten Gleitbelag 3 für ein Endlos-Preßband 4. In dem zwischen zwei einander gegenüberliegenden Preßbändern 4 gebildeten Preßspalt befindet sich eine aus einem Vlies gebildete Platte 5, die im dargestellten Beispiel die für die betreffende Presse maximal mögliche Breite aufweist.

Im Hauptpreßbereich 12 des Gleitbelags 3 sind Nuten 6 ausgebildet. Ein Randstreifenbereich 13 weist Nuten 7 auf, und ein Außenrandbereich 15 ist mit Nuten 8 versehen, wobei den Hauptbereichs-Nuten 6 und den im Randstreifenbereich 13 ausgebildeten Nuten 7 Gleitmittel mit vorgebbarem Druck und vorgebbarer Temperatur zugeführt und über diese Nuten das Gleitmittel auch wieder abgeführt wird. Die Zu- und Abführung erfolgt bevorzugt über einander benachbarte Nuten.

Das über die Nuten 6, 7 zu- und abgeführte Gleitmittel bildet einen stützenden Gleitfilm für das üblicherweise aus einem Stahlband bestehende Endlos-Preßband 4.

Die im Außenrandbereich 15 des Gleitbelags 3 vorgesehenen Nuten 8 dienen zur Verwirbelung, zum Druckabbau und zum Auffangen des seitlich aus dem Preßbereich 12, 13 austretenden Gleitmittels. Dieses aufgefangene Gleitmittel wird gegebenenfalls nach erneuter Erwärmung wieder in den Gleitmittelkreislauf zurückgeführt.

Sowohl zwischen dem Hauptbereich 12 und dem Randstreifenbereich 13 als auch zwischen letzterem und dem Außenrandbereich 15 ist jeweils ein Übergangsbereich 14' bzw. 14'' vorgesehen, der mit Blindnuten 16 versehen ist. Über die Blindnuten 16 erfolgt weder eine Zufuhr noch eine Abführung von Gleitmittel. Die Blindnuten 16 stellen somit lediglich Ausnehmungen im Gleitbelag 3 dar, deren Tiefe vorzugsweise gleich derjenigen der Nuten 6, 8 im Hauptbereich 12 und/oder im Außenrandbereich 15 ist.

Die Anordnung und Abstützung des der anderen Seite der Platte 5 zugeordneten Preßbands erfolgt in analoger Weise wie dies in Fig. 1 für den unteren Teil dargestellt ist.

Die Draufsicht nach Fig. 2 zeigt einen Ausschnitt des Gleitbelags 3 mit den darin ausgebildeten Nuten 6, 7, 8, 16 sowie die Zu- und Abführöffnungen 11 für das Gleitmittel.

Der Gleitbelag 3 besteht aus einer Mehrzahl von aneinandergrenzend angeordneten Gleitbelagsabschnitten 9, die in durch den Pfeil gekennzeichneter Preßbandlaufrichtung aneinanderstoßend angeordnet sind. Diese Gleitbelagsabschnitte 9 können auch quer zur Preßbandlaufrichtung unterteilt sein.

Der Hauptbereich 12 erstreckt sich bis zu einem ersten Übergangsbereich 14', an welchen sich der Randstreifenbereich 13 anschließt. Die äußere Begrenzung eines sich wiederum an den Randstreifenbereich 13 anschließenden zweiten Übergangsbereiches 14'' kennzeichnet die maximale Preßflächenbreite. An den zweiten Übergangsbereich 14'' schließt sich der Außenrandbereich 15 an, in welchem sich die Nuten 8 zum Verwirbeln und Sammeln von seitlich austretendem Gleitmittel etwa in Laufrichtung des Preßbandes erstrecken. Mögliche Ausgestaltungen dieses Randbereiches sind in der europäischen Patentanmeldung EP 0 491 972 beschrieben.

Es können auch mehrere nebeneinander gelegene Randstreifenbereiche sowie eine entsprechend höhere Anzahl von Übergangsbereichen vorgesehen sein.

Die in den Übergangsbereichen 14' und 14'' ausgebildeten Blindnuten 16 sind jeweils als kurze, geradlinige Vertiefungen im Gleitbelag 3 ausgebildet, die weder einen Zu- noch einen Ablauf für Gleitmittel darstellen. Grundsätzlich können die Blindnuten 16 jede beliebige Form annehmen sowie abweichend von dem Beispiel der Fig. 2 auch unterschiedlich gerichtet sein.

Im dem Preßbereich 12, 13 zugeordneten Gleitbelag 3 sind in der bereits erwähnten Weise Nuten 6, 7 zur Zu- und Abführung des Gleitmittels vorgesehen. Zur Gewährleistung einer problemfreien und die Toleranzhaltigkeit gewährleistenden Randbreitenverstellung ist vorgesehen, daß weder die Nuten 6 des Hauptbereiches 12 noch die Nuten 7 des Randstreifenbereiches 13 sich in die Übergangsbereiche 14', 14'' erstrecken. Ebenso liegen die Blindnuten 16 ausschließlich innerhalb ihres jeweiligen Übergangsbereiches 14', 14''.

Auf diese Weise ist es möglich, das Preßband jeweils entsprechend des gewählten, sich bis zum ersten Übergangsbereich 14' oder bis zum zweiten Übergangsbereich 14'' erstreckenden Preßbereiches zu beaufschlagen, d. h. unter Druck zu setzen und auf einer bestimmten Temperatur zu halten.

Wird beispielsweise die Presse in der Weise betrieben, daß der gesamte Preßvorgang sich im Hauptbereich 12 abspielt und demgemäß die Randstreifenbereiche 13 nicht am Preßvorgang teilnehmen, dann kann der den Randstreifenbereichen 13 zugeordnete separate Gleitmittel-Kreislauf entweder ganz abgeschaltet oder im Druck stark reduziert werden, wobei weiterhin sichergestellt werden kann, daß das Preßband über seine gesamte Breite die gleiche Temperatur behält und somit keine Probleme im Bereich der Umlenkwalzen auftreten.

Wird der kontinuierlich arbeitenden Presse ein Vlies zugeführt, dessen Breite der maximalen Preßbereichsbreite, die durch die äußere Begrenzung des zweiten Übergangsbereiches 14'' gekennzeichnet ist, entspricht, dann werden natürlich auch die prinzipiell getrennt steuerbaren Gleitmittel-Kreisläufe für den Hauptbereich 12 und die Randstreifenbereiche 13 in gleicher Weise betrieben.

Die in den vorzugsweise aus Sektorelementen zusammengesetzten Gleitbelägen ausgebildeten Nuten einschließlich der Blindnuten in den Übergangsbereichen können unterschiedliche Gestalt, Größe und Neigung bezüglich der Preßbandlaufrichtung besitzen.

Die Fig. 2 zeigt Beispiele derartiger Nutausgestaltungen, wobei diese Beispiele aber nicht einschränkend sind.

Bevorzugt sind zumindest einige der im Hauptbereich 12 und in den Randstreifenbereichen 13 vorgesehenen Nuten 6, 7 L-förmig oder Z-förmig ausgebildet, und es können zumindest einige der Nuten auch aus einem geraden, langgestreckten Abschnitt und einem L-förmigen Abschnitt bestehen, wobei der kurze Teil des L-förmigen Abschnitts im wesentlichen senkrecht in den langgestreckten Abschnitt mündet. Die Schrägstellung der Nuten 6 im Hauptbereich 12 bezüglich der Preßbandlaufrichtung ist vorzugsweise ausgeprägter als die Schrägstellung der Nuten 7 in den Randstreifenbereichen 13. Zweckmäßigerweise liegt der Schrägstellungswinkel im Bereich von etwa 10 bis 45°, wobei konstruktiv eine weitgehende Freiheit gegeben ist.

Für die Blindnuten 16 können dieselben Formen wie für die Nuten 6, 7 im Hauptbereich 12 bzw. im Randstreifenbereich 13 gewählt werden.

Figuren 3 und 4 zeigen in schematischer Seitenansicht einen Abschnitt einer kontinuierlich arbeitenden Doppelband-Presse gemäß einer alternativen Ausführungsform der Erfindung.

Diese Doppelband-Presse besitzt eine untere und eine obere Preßplatte 1 bzw. 1', die parallel zueinander in vertikaler Richtung beabstandet angeordnet sind. An den jeweils zur Mitte dieser Anordnung weisenden Seiten der Preßplatten 1, 1' befinden sich ein unteres und ein oberes Widerlager 2 bzw. 2', an denen ein unterer bzw. ein oberer Gleitbelag 3 bzw. 3' anliegen. Zwischen den beiden gegenüberstehenden Gleitbelägen 3, 3' befinden sich ein unteres und ein oberes Preßband 4 bzw. 4', zwischen denen innerhalb eines vorgebbaren Breitenbereichs der Doppelband-Presse eine zu verpressende Platte oder Bahn gelegen ist.

Der Gleitbelag 3, 3' ist entlang von Ebenen, die parallel zur Vertikalrichtung und senkrecht zur Papierebene der Figuren 3 und 4 liegen, in symmetrischer Weise in einen Hauptbereich 12, ein Paar von an den Hauptbereich 12 jeweils unmittelbar angrenzenden Randstreifenbereichen 13 und ein Paar von jeweils an einen Randstreifenbereich 13 unmittelbar angrenzenden Außenrandbereichen 15 unterteilt. In der Darstellung der Figuren 3 und 4 ist nur jeweils ein Randstreifenbereich 13 und ein Außenrandbereich 15 gezeigt. Die Gleitbeläge 3, 3' weisen an den jeweils den Preßbändern 4, 4' zugewandten Seiten im Hauptbereich 12 Nuten 6 und im Randstreifenbereich 13 Nuten 7 auf, die jeweils eine in den Figuren 3 und 4 nicht gezeigte Zu- oder Abführöffnung besitzen. Im Außenrandbereich 15 besitzen die Gleitbeläge 3, 3' Nuten 8, die vorzugsweise jeweils eine nicht dargestellte Abführöffnung aufweisen.

Die in den Figuren 3 und 4 gezeigte Doppelband-Presse weist somit einen ähnlichen Grundaufbau auf wie die in der Figur 1 gezeigte Doppelband-Presse. Im Gegensatz zu jener ersten Ausführungsform der Erfindung besitzt sie keine Übergangsbereiche 14', 14'' zwischen dem Hauptbereich 12 und den Randstreifenbereichen 13 bzw. zwischen den Randstreifenbereichen 13 und den Außenrandbereichen 15.

Die erfindungsgemäße Doppelband-Presse nach den Figuren 3 und 4 ist zum kontinuierlichen Herstellen oder Beschichten von ein- oder mehrlagigen Bahnen 5 ausgebildet. Hiefür wird die Bahn 5 von den als endlose Stahlbänder ausgebildeten Preßbändern 4, 4' in einer Richtung senkrecht zur Papierebene transportiert und zusammengepreßt. Dabei wird dem jeweiligen Spalt zwischen dem Gleitbelag 3, 3' und dem Preßband 4 bzw. 4' durch Öffnungen in den Nuten 6 des Hauptbereichs 12 und in den Nuten 7 der Randstreifenbereiche 13 Gleitmittel mit vorgebbarem Druck und vorgebbarer Temperatur zu- und wieder abgeführt. Erfindungsgemäß wird einander benachbarten Nuten 6, 7 im Hauptbereich 12 und in den angrenzenden Randstreifenbereichen 13 abwechselnd Gleitmittel zugeführt und über Nuten wieder abgeführt.

Die Preßbänder 4, 4' bewegen sich somit auf einem durch das Gleitmittel gebildeten, die Preßbänder 4, 4'auf den Gleitbelägen 3, 3' abstützenden Gleitfilm. Die im Außenrandbereich 15 des Gleitbelags 3, 3' vorgesehenen Nuten 8 dienen zur Verwirbelung, zum Druckabbau und zum Auffangen des seitlich aus den Randstreifenbereichen 13 austretenden Gleitmittels. Am äußeren Rand des Außenrandbereichs 15 aus dem jeweiligen Spalt zwischen Gleitbelag 3, 3' und Preßband 4 bzw. 4' austretendes und abfließendes Gleitmittel 17 wird durch eine geeignete Einrichtung aufgefangen. In den Außenrandbereichen 15 oder an deren Rändern aufgefangenes Gleitmittel wird gegebenenfalls nach erneuter Erwärmung dem Gleitmittel-Kreislauf wieder zugeführt.

Da die in den Figuren 3 und 4 dargestellte Doppelband-Presse im Gegensatz zu der in Figur 1 gezeigten Ausführungsform der Erfindung keine Übergangsbereiche 14', 14'' benötigt, kann die Breite der zu verpressenden Bahn 5 in vorteilhafter Weise stufenlos zwischen einem Minimun und einem Maximum variiert werden. Dabei ist das Mininium durch die Breite des Hauptbereichs 12 und das Maximum durch die Breite der Paare von Randstreifenbereichen 13 gegeben. Figur 3 zeigt das Verpressen einer Bahn 5, welche die innerhalb der dargestellten Doppelband-Presse maximal mögliche Breite aufweist. In Figur 4 ist das Verpressen einer Bahn 5 minimaler Breite dargestellt.

Für unterschiedliche Breiten der zur verpressenden Bahn 5 ist es dabei nicht erforderlich, verschiedene Gleitmittel-Teilkreisläufe zu aktivieren bzw. abzuschalten oder hinsichtlich des erzeugten Drucks stark zu reduzieren. Es ist somit insbesondere möglich, für die Zu- und Abführung des Gleitmittels durch die Nuten 6, 7 innerhalb eines in Preßbandlaufrichtung begrenzten Abschnitts des Hauptbereichs 12 und der Randstreifenbereiche 13 einen einzigen Kreislauf vorzusehen.

In den Bereichen, in den die beiden Preßbänder 4, 4' die Bahn 5 nicht beaufschlagen, also zumindest in den beiden Außenrandbereichen 15, liegen die beiden Preßbänder 4, 4' im wesentlichen direkt aneinander an. Daher ist die in den Figuren 3 und 4 dargestellte Doppelband-Presse besonders geeignet zum Herstellen oder Beschichten einer ein- oder mehrlagigen Bahn aus teilchenförmigem Ausgangsmaterial oder einer ein- oder mehrlagigen harzgetränkten Papierbahn, Glasgewebebahn oder Glasfasermatte, die jeweils eine verhältnismäßig geringe Gesamtfertigdicke aufweisen. Besonders gut funktioniert die Doppelband-Presse bei einer Gesamtfertigdicke zwischen 0,7 und 1,5mm.

Die Ausbildung der in den Figuren 3 und 4 dargestellten Nuten 6, 7, 8 kann in derselben Weise erfolgen wie in der Figur 2 dargestellt und im Zusammenhang mit den Figuren 1 und 2 erläutert. Auch kann der Gleitbelag 3, 3' aus einer Mehrzahl von aneinandergrenzend angeordneten Gleitbelagsabschnitten bestehen, die auf ähnliche Weise wie im Zusammenhang mit Figur 2 bereits beschrieben in und/oder quer zur Preßbandlaufrichtung unterteilt sind.

### BEZUGSZEICHENLISTE

- 1: untere Preßplatte
- 1': obere Preßplatte
- 2: unteres Widerlager
- 2': oberes Widerlager
- 3: unterer Gleitbelag
- 3': oberer Gleitbelag
- 4: unteres Preßband
- 4': oberes Preßband
- 5: Platte bzw. Preßbahn
- 6: Nuten im Hauptbereich
- 7: Nuten im Randstreifenbereich
- 8: Nuten im Außenrandbereich
- 9: Abschnitte des Gleitbelags
- 11: Zu- und Abführöffnungen
- 12: Hauptbereich
- 13: Randstreifenbereich
- 14', 14'': Übergangsbereich
- 15: Außenrandbereich
- 16: Blindnuten
- 17: abfließendes Gleitmittel

## Patentansprüche

1. Kontinuierlich arbeitende Doppelband-Presse, insbesondere zum Herstellen und/oder Beschichten einer ein- oder mehrlagigen Bahn aus teilchenförmigem Ausgangsmaterial, welches zwischen dem Obertrum eines unteren und dem Untertrum eines oberen, endlos mit vorgegebener Geschwindigkeit umlaufenden Preßbandes in Transportrichtung einläuft, wobei jeweils ein sich über die gesamte Breite des Preßbereichs und gegebenenfalls seitlich darüberhinaus erstreckender, auf einem oberen und einem unteren Widerlager aufgebrachter, aus einzelnen Abschnitten zusammengesetzter, Nuten aufweisender Gleitbelag vorgesehen ist, über welchen das jeweils zugeordnete Preßband mittels eines unter Druck zugeführten flüssigen und gegebenenfalls erwärmten oder gekühlten Gleitmittels gleitet, das über Zuführleitungen und durch Zuführöffnungen zur Ausbildung einer Gleitschicht dem Gleitbelag zugeführt, durch Abführöffnungen sowie sich daran anschließende Abführleitungen abgeführt und im Kreislauf - gegebenenfalls wiedererwärmt oder gekühlt - erneut der Presse zugeführt wird,
**dadurch gekennzeichnet,**
daß der Gleitbelag (3, 3') einen mittleren Hauptbereich (12) und zumindest ein Paar von symmetrisch zur Gleitbelagsmitte gelegenen Randstreifenbereichen (13) umfaßt, wobei zwischen dem Hauptbereich (12) und den Randstreifenbereichen (13) sowie gegebenenfalls zwischen nebeneinanderliegenden Randstreifenbereichen (13) Übergangsbereiche (14', 14'') vorgesehen sind, die nutfrei ausgebildet oder mit weder als Zulauf noch als Ablauf für Gleitmittel dienenden Blindnuten (16) versehen sind.

2. Presse nach Anspruch 1,
**dadurch gekennzeichnet,**
daß die Anzahl und/oder die Breite der Paare von Randstreifenbereichen (13) und/oder die Breite der Übergangsbereiche (14', 14'') entsprechend vorgegebener Plattenbreiten gewählt ist und/oder
daß sich an die äußersten Randstreifenbereiche (13) jeweils zunächst ein weiterer Übergangsbereich (14') und dann ein Außenrandbereich (15) anschließt, wobei der Außenrandbereich (15) mit vorzugsweise sich etwa in Preßband-Laufrichtung erstreckenden Nuten (8) zum Verwirbeln und Sammeln von seitlich austretendem Gleitmittel versehen ist.

3. Presse nach Anspruch 1 oder 2,
**dadurch gekennzeichnet,**
daß einander benachbarte Nuten (6, 7) im Hauptbereich (12) und in den Randstreifenbereichen (13) abwechselnd mit Zu- und Abführöffnungen (11) für das Gleitmittel versehen sind.

4. Presse nach einem der vorhergehenden Ansprüche,
**dadurch gekennzeichnet,**
daß die Nuten (7) in den Randstreifenbereichen (13) bei Platten (5), deren Breite zwischen der Hauptbereichsbreite und der Gesamtbreite des Hauptbereiches (12) und der beidseitig benachbarten Übergangsbereiche (14') liegt, als Druckabbau- und Gleitmittelauffangnuten verwendbar sind und/oder
daß die Blindnuten (16) in den Übergangsbereichen (14', 14'') gleichgerichtet oder unterschiedlich ausgerichtet sind.

5. Kontinuierlich arbeitende Doppelband-Presse, insbesondere zum Herstellen und/oder Beschichten einer ein- oder mehrlagigen Bahn aus teilchenförmigem Ausgangsmaterial, welches zwischen dem Obertrum eines unteren und dem Untertrum eines oberen, endlos mit vorgegebener Geschwindigkeit umlaufenden Preßbandes in Transportrichtung einläuft, wobei jeweils ein sich über die gesamte Breite des Preßbereichs und gegebenenfalls seitlich darüberhinaus erstreckender, auf einem oberen und einem unteren Widerlager aufgebrachter, aus einzelnen Abschnitten zusammengesetzter, Nuten aufweisender Gleitbelag vorgesehen ist, über welchen das jeweils zugeordnete Preßband mittels eines unter Druck zugeführten flüssigen und gegebenenfalls erwärmten oder gekühlten Gleitmittels gleitet, das über Zuführleitungen und durch Zuführöffnungen zur Ausbildung einer Gleitschicht dem Gleitbelag zugeführt, durch Abführöffnungen sowie sich daran anschließende Abführleitungen abgeführt und im Kreislauf - gegebenenfalls wiedererwärmt oder gekühlt - erneut der Presse zugeführt wird,
**dadurch gekennzeichnet,**
daß der Gleitbelag (3, 3') einen mittleren Hauptbereich (12) und zumindest ein Paar von symmetrisch zur Gleitbelagsmitte gelegenen Randstreifenbereichen (13) umfaßt, wobei der Hauptbereich (12) und die Randstreifenbereiche (13) sowie gegebenfalls die mehreren Paare von Randstreifenbereichen (13) jeweils unmittelbar aneinander grenzen, und
daß einander benachbarte Nuten (6, 7) im Hauptbereich (12) und in den Randstreifenbereichen (13) abwechselnd mit Zu- und Abführöffnungen (11) für das Gleitmittel versehen sind.

6. Presse nach Anspruch 5,
**dadurch gekennzeichnet,**
daß einander benachbarte Nuten (7) in aneinander grenzenden Randstreifenbereichen (13) abwechselnd mit Zu- und Abführöffnungen (11) für das Gleitmittel versehen sind und/oder
daß das Gleitmittel unter jeweils konstant vorgebbarem Druck und vorgebbarer Temperatur im Kreislauf führbar ist.

7. Presse nach Anspruch 5 oder 6,
**dadurch gekennzeichnet,**
daß die Anzahl und/oder die Breite der Paare von Randstreifenbereichen (13) entsprechend der maximal möglichen Preßbahnbreite gewählt ist und/oder
daß die Breite der zu verpressenden Bahn (5) zwischen einem jeweils durch die Anzahl und die Breite der Paare von Randstreifenbereichen (13) vorgegebenen Minimum und Maximum stufenlos wählbar ist und/oder
daß sich an die äußersten Randstreifenbereiche (13) jeweils ein Außenrandbereich (15) anschließt, wobei der Außenrandbereich (15) mit vorzugsweise sich etwa in Preßband-Laufrichtung erstreckenden Nuten (8) zum Verwirbeln und Sammeln von seitlich austretendem Gleitmittel versehen ist.

8. Presse nach einem der vorhergehenden Ansprüche,
**dadurch gekennzeichnet,**
daß die langgestreckt ausgebildeten Nuten (6, 7) im Hauptbereich (12) und in den Randstreifenbereichen (13) bezüglich der Preßbandlaufrichtung zumindest zum Teil schräg angeordnet sind,
wobei insbesondere die Schrägstellung der Nuten (7) in den Randstreifenbereichen (13) des Gleitbelags (3, 3') geringer ist als im Hauptbereich (12).

9. Presse nach einem der vorhergehenden Ansprüche,
**dadurch gekennzeichnet,**
daß zumindest einige der Nuten (6, 7, 16) L-förmig ausgebildet sind, oder im wesentlichen Z-förmig ausgebildet sind, wobei die einzelnen Abschnitte dieser Nuten (6, 7, 16) insbesondere rechtwinklig zueinander verlaufen, oder aus einem geraden, langgestreckten Abschnitt und einem L-förmigen Abschnitt bestehen, wobei der kurze Teilbereich des L-formigen Abschnitts im wesentlichen senkrecht in den langgestreckten Abschnitt mündet.

10. Verwendung einer Presse nach Anspruch 5 zum Herstellen und/oder Beschichten einer ein- oder mehrlagigen Bahn aus teilchenförmigem Ausgangsmaterial oder einer ein- oder mehrlagigen harzgetränkten Papierbahn, Glasgewebebahn oder Glasfasermatte, wobei alle vorgenannte Bahnen bzw. die Glasfasermatte insbesondere jeweils eine aufkaschierte Kupferfolie aufweisen.
